# EUROPÄISCHE PATENTSCHRIFT

(11) **EP 0 776 689 B1**
(45) Veröffentlichungstag und Bekanntmachung des Hinweises auf die Patenterteilung: **05.09.2001**
(21) Anmeldenummer: 96810767.2
(22) Anmeldetag: 11.11.1996
(51) Int. Cl.: B01F 5/06, F23R 3/20

(54) **Mischvorrichtung**
Mixing device
Dispositif de mélange

(30) Priorität: 01.12.1995 DE 19544816
(43) Veröffentlichungstag der Anmeldung: 04.06.1997
(73) Patentinhaber: ABB ALSTOM POWER (Schweiz) AG, 5401 Baden (CH)
(72) Erfinder: Eroglu, Adnan, Dr., 5217 Untersiggenthal (CH); Polifke, Wolfgang, Dr., 5200 Windisch (CH); Senior, Peter, Dr., Leicester LE8 5PY (GB)
(74) Vertreter: Rösler, Uwe, Dipl.-Phys.

(56) Entgegenhaltungen:
- EP-A- 0 619 134
- EP-A- 0 620 403
- EP-A- 0 623 786
- US-A- 4 164 375

## Beschreibung

### Technisches Gebiet

Die Erfindung betrifft eine Mischvorrichtung zum Mischen von zwei oder mehreren Fluiden, welche den gleichen oder ungleichen Massenstrom aufweisen können, wobei die zu mischenden Fluide längs einer Trennwand strömen, an deren stromabwärtigem Ende mehrere frei umströmte Flächen aufweisende Wirbel-Generatoren angeordnet sind, von denen mehrere nebeneinander angeordnet sind, wobei die Seitenflächen des Wirbel-Generators mit einer Seite der Trennwand bündig sind und miteinander den Pfeilwinkel einschliessen, die längsgerichteten Kanten der Seitenflächen unter einem Anstellwinkel zur Wand verlaufen und die beiden Seitenflächen eine Verbindungskante miteinander umfassen, die vorzugsweise senkrecht zur Wand verläuft und die von der Strömung zuerst beaufschlagte Kante ist.

### Stand der Technik

Derartige Mischvorrichtungen sind beispielsweise bekannt aus EP-A1-0 619 134. In vielen Sektoren wie beispielsweise in der Chemie, der Nahrungsmittel- oder Pharmaproduktion usw. wird verlangt, Fluide auf kürzestem Weg innig zu vermischen. Die Qualität des ganzen Prozesses hängt meistens von der erzielten Mischqualität ab. Dabei sollte der Druckabfall anlässlich des Mischvorgangs in "vernünftigem" Rahmen bleiben, um die Prozesskosten durch niedrige Pumparbeit klein zu halten.

In der vorstehend genannten Druckschrift EP 0619 134 A1 ist eine gattungsgemäße Mischkammer beschrieben, die eine, mehrere Wirbel-Generatoren aufweisende Trennplatte vorsieht. Ein Wirbel-Generator weist drei frei umströmte Flächen auf, eine Dachfläche und zwei Seitenflächen, Die Dachfläche verläuft unter einem Anstellwinkel zur Trennplatte, die beiden Seitenflächen schließen miteinander einen Pfeilwinkel ein. Der Wirbel-Generator wird von einem Stoffstrom zu Erzeugung von Längswirbeln umströmt. Ein Wirbel-Generator nahezu gleichen Aufbaus geht aus der EP 0 620 403 A1 hervor.

Die in beiden vorstehend zitierten Druckschriften beschriebenen Wirbel-Generatoren weisen in charakterisierender Weise jeweils eine geradlinig verlaufende Hinterkante auf, d.h. jene Kante über die die Dachfläche mit der Trennwand verbunden ist.

### Darstellung der Erfindung

Der Erfindung liegt die Aufgabe zugrunde, bei einer Mischvorrichtung der eingangs genannten Art die Durchmischung zu verbessern.

Erfindungsgemäss wird dies dadurch erreicht,
- dass eine Dachfläche aus zwei Teildachflächen besteht, wobei die längsgerichteten Kanten der Teildachflächen bündig sind mit den Kanten der Seitenflächen und die Teildachflächen über eine Verbindungskante miteinander verbunden sind,
- dass die stromabwärts liegenden Hinterkanten der Teildachflächen mit der Trennwand einen Winkel einschliessen, wodurch die Hinterkanten in Bezug auf die Seitenflächen im wesentlichen auf die andere Seite der Trennwand zu liegen kommen,
- und dass eine Bodenfläche aus zwei Teilbodenflächen besteht, die über eine Verbindungskante miteinander und über die Hinterkanten mit den Teildachflächen verbunden sind.

Die Vorteile der Erfindung sind unter anderem darin zu sehen, dass durch die Einführung der gegenüber der Trennwand verdrehten Hinterkanten die stromabwärtige Kante der Trennwand verlängert wird. Dadurch wird zum einen die Kontaktfläche der zu mischenden Ströme erhöht, zum anderen werden durch die in der Strömung angestellten Hinterkanten weitere Wirbel erzeugt. Diese Wirbel unterstützen und verstärken die an den längsgerichteten Kanten erzeugten Wirbel des Wirbelgenerators. Zudem wird die Durchmischung der zu mischenden Ströme erhöht, da die Wirbel in Richtung des jeweils gegenüberliegenden Stromes propagieren, wodurch ein verwobenes Strömungsmuster entsteht.

Vom strömungstechnischen Standpunkt her weist das Wirbelgenerator-Element beim Umströmen einen sehr geringen Druckverlust auf und es erzeugt Wirbel ohne Totwassergebiet. Schliesslich kann das Element durch seinen in der Regel hohlen Innenraum auf die verschiedensten Arten und mit diversen Mitteln gekühlt werden.

Es ist besonders zweckmässig, wenn die beiden den Pfeilwinkel α einschliessenden Seitenflächen sowie die Teildachflächen des Wirbel-Generators symmetrisch zu einer Symmetrieebene, gebildet durch eine Symmetrieachse und die Verbindungskante der Seitenflächen angeordnet sind. Damit werden drallgleiche Wirbel erzeugt.

### Kurze Beschreibung der Zeichnung

In den Zeichnungen ist ein Ausführungsbeispiel der Erfindung schematisch dargestellt.

Es zeigen:
- Fig. 1: eine perspektivische Darstellung eines Wirbelgenerators, Sicht von oben;
- Fig. 2: eine perspektivische Darstellung des Wirbelgenerators, Sicht von unten;
- Fig. 3: eine perspektivische Darstellung mehrerer Wirbelgeneratoren;
- Fig. 4: Draufsicht auf die Wirbelgeneratoren von Fig.3;
- Fig. 5: Teilquerschnitt durch einen Kanal mit darin angeordneten Wirbelgeneratoren.

Es sind nur die für das Verständnis der Erfindung wesentlichen Elemente gezeigt.

### Weg zur Ausführung der Erfindung

Nach Fig. 1 besteht ein Wirbel-Generator 9 im wesentlichen aus mehreren frei umströmten dreieckigen Flächen. Es sind dies zwei Teil-Dachflächen 1, 2, zwei Seitenflächen 11, 13 und zwei in der Figur 1 nicht sichtbare Teil-Bodenflächen. In ihrer Längserstreckung verlaufen diese Flächen unter bestimmten Winkeln in Strömungsrichtung.

Die beiden Seitenflächen 11 und 13 stehen jeweils senkrecht auf der zugehörigen Oberseite 21 einer Trennwand 22, wobei angemerkt wird, dass dies nicht zwingend ist. Die Seitenflächen 11, 13, welche aus rechtwinkligen Dreiecken bestehen, sind hier mit ihrer längeren Kathete auf der Trennwand 22 fixiert. Sie sind so orientiert, dass sie mit ihrer kürzeren Kathete einen Stoss bilden unter Einschluss eines Pfeilwinkels α. Der Stoss ist als scharfe Verbindungskante 16 ausgeführt und steht ebenfalls senkrecht zur Trennwand 22. In einem Kanal eingebaut, wird wegen der scharfen Verbindungskante der Durchströmquerschnitt kaum durch Sperrung beeinträchtigt. Durch die längeren Katheten der Seitenflächen 11, 13 und durch die Verbindungskante 16 wird ein Schnittpunkt 8 gebildet, der in der Trennwand liegt. Die beiden den Pfeilwinkel α einschliessenden Seitenflächen 11, 13 sind symmetrisch in Form, Grösse und Orientierung und sind beidseitig einer Symmetrieebene angeordnet, welche durch eine Symmetrieachse 17 und die Verbindungskante 16 gebildet wird. Die Symmetrieachse 17 ist üblicherweise gleichgerichtet wie die Kanalachse und damit wie die Kanalströmung.

Eine im wesentlichen längsgerichtete Kante 12 der Teil-Dachfläche 1 ist bündig mit der in den Strömungskanal hineinragenden Hypothenuse der Seitenfläche 11. Diese Längskante 12 verläuft unter einem Anstellwinkel θ zur Wand 22. Eine stromabwärts liegende Hinterkante 5 der Teildachfläche 1 liegt in einer Ebene senkrecht zur Symmetrieachse 17 und ist um einen Winkel γ gegenüber der Trennwand 22 verdreht, so dass die Hinterkante 5 unterhalb der Trennwand zu liegen kommt. Zur Montage des Wirbelgenerators 9 müssen deshalb Schlitze in der Trennwand 22 angebracht werden, oder die Trennwand muss entsprechend angepasst werden.
Die Teildachfläche 2 ist symmetrisch zur Teildachfläche bezüglich der Symmetriebene, gebildet durch die Symmetrieachse 17 und die Verbindungskante 16. Somit ist eine längsgerichtete Kante 14 der Teil-Dachfläche 2 bündig mit der in den Strömungskanal hineinragenden Hypothenuse der Seitenfläche 13. Die Längskante 14 verläuft unter dem Anstellwinkel θ zur Wand 22. Eine Hinterkante 6 der Teildachfläche 2 liegt ebenfalls in der Ebene senkrecht zur Symmetrieachse 17 und ist um den negativen Winkel γ gegenüber der Trennwand verdreht, so dass die Hinterkante 6 unterhalb der Trennwand 22 zu liegen kommt. Die zweite längsgerichtete Kante der Teil-Dachfläche 1 bildet mit der zweiten längsgerichteten Kante der Teil-Dachfläche 2 eine Verbindungskante 10, die in der durch die Symmetrieachse 17 und die Verbindungskante 16 gebildeten Symmetrieebene liegt. Die Verbindungskante 10 bildet mit der Hinterkante 5 sowie mit der Hinterkante 6 eine am stromabwärtigen Ende des Wirbelgenerators 9 liegende Spitze 7. Die Längskanten 12, 14 bilden zusammen mit der Verbindungskante 16 sowie der Verbindungskante 10 eine am stromaufwärtigen Ende des Wirbelgenerators 9 liegende Spitze 18.

Nach Fig. 2 wird die dreieckige Teil-Bodenfläche 3 definiert durch die Hinterkante 5 und den Schnittpunkt 8, die dreieckige Teil-Bodenflächen 4 wird definiert durch die Hinterkante 6 und den Schnittpunkt 8. Eine Verbindungskante 30 der Teil-Bodenflächen 3, 4 erstreckt sich somit von der Spitze 7 bis zum Schnittpunkt 8.

Selbstverständlich kann der Wirbel-Generator auch ohne Bodenflächen hergestellt werden, wobei dann die Trennwand die Funktion der Bodenflächen übernimmt. Dazu muss die Trennwand an ihrem stromabwärtigen Ende gezackt ausgeformt werden, entsprechend den Teil-Bodenflächen. Um die Kontaktfläche am stromabwärtigen Ende der Trennwand weiter zu erhöhen, können die Hinterkanten des Wirbelgenerators auch in verschiedenen Ebenen liegen, die nicht senkrecht zur Symmetrieachse verlaufen.

In Fig. 3 und Fig. 4 ist ein Wirbelgenerator 9' auf der Unterseite 20 der Trennwand 22 und ein Wirbelgenerator 9 auf der-Oberseite 21 der Trennwand nebeneinander angeordnet. Der Wirbelgenerator 9' ist in Form und Grösse identisch mit dem Wirbelgenerator 9, die bereits oben verwendeten Bezeichnungen für den Wirbelgenerator 9 werden deshalb auch für den Wirbel-generator 9' verwendet, sind jedoch mit einem Apostroph versehen. Der Wirbelgenerator 9 kann durch eine Drehung von 180° um eine Drehachse 19 in den Wirbelgenerator 9' überführt werden. Die Drehachse 19 liegt in der Trennwand 22, ist parallel zur Symmetrieachse 17 und geht durch den Schnittpunkt von Längskante 14 und Hinterkante 6.

Die Verbindungskante 16 der beiden Seitenflächen 11, 13 bildet immer die stromaufwärtige Kante der Wirbel-Generatoren 9, 9'. Die scharfe Verbindungskante 16 ist jene Stelle, die von der Kanalströmung zuerst beaufschlagt wird. Die quer zur umströmten Trennwand 22 verlaufenden Hinterkanten 5, 6, 5', 6' der Dachflächen sind somit die von der Kanalströmung zuletzt beaufschlagten Kanten.

Selbstverständlich können die Wirbelgeneratoren 9' auch anders als die Wirbelgeneratoren 9 ausgestaltet werden, wobei die Wirbelgeneratoren immer eine der gezeigten Grundkonfiguration ähnliche Geometrie aufweisen. Dies ist beispielsweise vorteilhaft zur Mischung physikalisch unterschiedlicher Strömungen.

Die Wirkungsweise des Wirbel-Generators ist folgende: Beim Umströmen der Kanten 12 und 14 wird die Strömung in ein Paar gegenläufiger Wirbel umgewandelt. Die Wirbelachsen liegen in der Achse der Strömung. Die Geometrie der Wirbel-Generatoren ist so gewählt, dass bei der Wirbelerzeugung keine Rückströmzonen entstehen. Die Wirbel des Wirbelgenerators 9 rotieren oberhalb der Dachflächen entlang und streben der Trennwand 22 zu, auf welcher der Wirbel-Generator montiert ist. Die Wirbel des Wirbelgenerators 9' rotieren unterhalb der Dachflächen entlang und streben ebenfalls der Trennwand 22 zu.

Die Drallzahl des Wirbels wird bestimmt durch entsprechende Wahl des Anstellwinkels θ und/oder des Pfeilwinkels α. Mit steigenden Winkeln wird die Wirbelstärke bzw. die Drallzahl erhöht und der Ort des Wirbelaufplatzens (vortex break down) - sofern dies überhaupt gewünscht ist - wandert stromaufwärts bis hin in den Bereich des Wirbel-Generators selbst. Je nach Anwendung sind diese beiden Winkel θ und α durch konstruktive Gegebenheiten und durch den Prozess selbst vorgegeben. Angepasst werden muss dann nur noch die Höhe h der Verbindungskante 16. Durch die Wahl des Winkels γ werden die Wirbel so beeinflusst, dass je grösser γ gewählt wird, desto besser die Durchmischung der Teilströme erfolgt. Der Winkel γ kann jedoch nicht beliebig gross gewählt werden, da mit grösser werdendem γ auch der Druckabfall ansteigt.

Es wird darauf hingewiesen, dass die Form der umströmten Trennwand 22 für die Wirkungsweise der Erfindung nicht wesentlich ist. Statt der in den Figuren gezeigten geraden Form der Trennwand 22 könnte es sich auch um eine ringförmige oder hexagonale oder eine sonstige Querschnittsform handeln. Bei einer gekrümmten Trennwand muss die obige Aussage, dass die Seitenflächen senkrecht auf der Wand stehen, selbstverständlich relativiert werden. Massgebend ist, dass die auf der Symmetrielinie 17 liegende Verbindungskante 16 senkrecht auf der entsprechenden Wand steht. Im Fall von ringförmigen Wänden würde die Verbindungskante 16 somit radial ausgerichtet sein.

Die Fig. 5 zeigt teilweise einen Kanal mit eingebauter Trennwand 22. Der durchströmte Querschnitt ist durch diese Trennwand 22 in zwei Teilkanäle mit den Kanalhöhen H1 und H2 unterteilt. Die Oberseite 21 der Trennwand 22 bildet eine Kanalwand des oberen Kanals 41, die.Unterseite 20 der Trennwand 22 bildet eine Kanalwand des unteren Kanals 42. Die beiden Kanäle könnten von einem gleichen Medium mit unterschiedlichen Geschwindigkeit durchströmt sein; oder es könnte sich um strömende Fluide unterschiedlicher Dichte oder chemischer Zusammensetzung handeln, die auf kürzestem Wege zu einer bestimmten gleichmässig verteilter Konzentration vermischt werden müssen.

An den beiden Kanalwänden 20 und 21 der Trennwand ist jeweils eine gleiche Anzahl von Wirbel-Generatoren 9, 9' mit Zwischenräumen aneinandergereiht. Die Höhe h1 der Elemente 9 sowie dei Höhe h2 der Elemente 9' beträgt beispielsweise ca. 90% der zugehörigen Kanalhöhen H1 und H2. Die Strömung erfolgt in Fig. 5 senkrecht aus der Zeichenebene heraus; die Elemente 9, 9' sind so orientiert, dass die Verbindungskanten 16 gegen die Strömung gerichtet sind. Der Drehsinn der erzeugten Wirbel im Bereich der Verbindungskante ist absteigend, d.h. er strebt der jeweiligen Kanal-Wand 20, 21 zu, auf der der Wirbel-Generator angeordnet ist. Am Ende der Trennwand 22, d.h. an den Hinterkanten 5, 6, 5', 6', werden die auf deren beiden Seiten erzeugten Wirbelströme ineinandergezwängt, wobei es zu der gewünschten Durchmischung kommt.

Die drallgleichen Wirbel in den Teilkanälen 41, 42 kombinieren sich zu einem grossen Wirbel mit einheitlichem Drehsinn. Die Drehachse dieses grossen Wirbels ist im wesentlichen die Drehachse 19.

Die Wirbel-Generatoren 9, 9' können in den Kanälen 41, 42 unterschiedliche Höhen h1, h2 gegenüber den Kanalhöhen H1, H2 aufweisen. In der Regel wird man die Höhen h1, h2 der Verbindungskanten 16, 16' der Wirbelgeneratoren 9, 9' so mit den jeweiligen Kanalhöhen H1, H2 abstimmen, dass der erzeugte Wirbel unmittelbar stromabwärts des Wirbel-Generators bereits eine solche Grösse erreicht, dass die volle Kanalhöhe H1+H2 oder die volle Höhe des dem Wirbel-Generators zugeordneten Kanalteils ausgefüllt wird, was zu einer gleichmässigen Verteilung in dem beaufschlagten Querschnitt führt. Ein weiteres Kriterium, welches Einfluss auf das zu wählende Verhältnis h/H nehmen kann, ist der Druckabfall, der beim Umströmen des Wirbel-Generators auftritt. Es versteht sich, dass mit grösserem Verhältnis h/H auch der DrucKverlustbeiwert ansteigt.

Durch gezielte Auslegung und Dimensionierung der Wirbel-Generatoren hat man bei gegebenen Strömungen ein einfaches Mittel an der Hand, je nach Bedarf den Mischvorgang zu steuern.

### Bezugszeichenliste

- 1: Teil-Dachfläche
- 2: Teil-Dachfläche
- 3: Teil-Bodenfläche
- 4: Teil-Bodenfläche
- 5: Hinterkante von 1 und 3
- 6: Hinterkante von 2 und 4
- 7: Spitze
- 8: Schnittpunkt
- 9: Wirbelgenerator
- 9': Wirbelgenerator an der Unterseite von 22
- 10: Verbindungskante
- 11: Seitenfläche
- 12: Längskante
- 13: Seitenfläche
- 14: Längskante
- 16: Verbindungskante
- 17: Symmetrieachse
- 18: Spitze
- 19: Drehachse
- 20: Oberseite von 22
- 21: Unterseite von 22
- 22: Trennwand
- 30: Verbindungskante
- 41: oberer Kanal
- 42: unterer Kanal

- α: Pfeilwinkel
- γ: Winkel von 4 und 5 zu 22
- θ: Anstellwinkel
- h1: Höhe Verbindungskante 16
- h2: Höhe Verbindungskante 16'
- H1: Höhe Kanal 41
- H2: Höhe Kanal 42

## Patentansprüche

1. Mischvorrichtung zum Mischen von zwei oder mehreren Fluiden, welche einen gleichen oder ungleichen Massenstrom aufweisen, wobei die zu mischenden Fluide längs einer Trennwand (22) strömen, an deren stromabwärtigem Ende mehrere frei umströmte Flächen aufweisende Wirbel-Generatoren (9, 9') angeordnet sind, von denen mehrere nebeneinander angeordnet sind, wobei die Seitenflächen (11, 13) des Wirbel-Generators mit einer Seite der Trennwand (22) bündig sind und miteinander einen Pfeilwinkel (α) einschliessen, längsgerichtete Kanten (12, 14) der Seitenflächen (11, 13) unter einem Anstellwinkel (θ) zur Trennwand (22) verlaufen und die beiden Seitenflächen (11, 13) eine Verbindungskante (16) miteinander umfassen, die senkrecht zur Trennwand (22) verläuft und eine von der Strömung zuerst beaufschlagte Kante (16) bildet, wobei ferner
- eine Dachfläche aus zwei Teildachflächen (1, 2) besteht,
- die Teildachflächen (1, 2) längsgerichtete Kanten aufweisen und mit den Kanten (12, 14) der Seitenflächen (11, 13) bündig sind,
- die Teildachflächen (1, 2) über eine Verbindungskante (10) miteinander verbunden sind,
- die stromabwärts liegenden Hinterkanten (5, 6) der Teildachflächen (1, 2) mit der Trennwand (22) einen Winkel (γ) einschliessen, wodurch die Hinterkanten (5, 6) in Bezug auf die Seitenflächen (11, 13) im wesentlichen auf die andere Seite der Trennwand (22) zu liegen kommen, und
- eine Bodenfläche aus zwei Teilbodenflächen (3, 4) besteht, die über eine Verbindungskante (30) miteinander und über die Hinterkanten (5, 6) mit den Teildachflächen (1, 2) verbunden sind.

2. Mischvorrichtung nach Anspruch 1,
**dadurch gekennzeichnet**,
dass die Teilbodenflächen (3, 4) durch die Trennwand (22) gebildet sind und dass der Wirbelgenerator (9, 9') bestehend aus zwei Seitenflächen (11, 13) und zwei Teildachflächen (1, 2) auf der Trennwand (22) angeordnet ist.

3. Mischvorrichtung nach Anspruch 1,
**dadurch gekennzeichnet**,
dass die Hinterkanten (5, 6) der Teildachflächen (1, 2) in einer Ebene senkrecht zu einer Symmetrieachse (17) angeordnet sind.

4. Mischvorrichtung nach Anspruch 1, **dadurch gekennzeichnet**, dass die beiden den Pfeilwinkel (α) einschliessenden Seitenflächen (11, 13) sowie die Teildachflächen (1, 2) des Wirbel-Generators (9) symmetrisch zu einer Symmetrieebene, gebildet durch eine Symmetrieachse (17) und die Verbindungskante (16), angeordnet sind.

5. Mischvorrichtung nach Anspruch 1, **dadurch gekennzeichnet**, dass die Verbindungskante (16) und/oder die längsgerichteten Kanten (12, 14) der Dachfläche scharf ausgebildet sind.

6. Mischvorrichtung nach Anspruch 1, **dadurch gekennzeichnet**, dass die Trennwand (22) in einem doppelkanaligen Behältnis angeordnet ist unter Bildung von zwei Teilkanälen (41,42), und dass in jedem Teilkanal die gleiche Anzahl von Wirbel-Generatoren (9, 9') angeordnet ist, und dass die Wirbel-Generatoren beidseitig an der Trennwand (22) befestigt sind.

7. Mischvorrichtung nach Anspruch 6, **dadurch gekennzeichnet**, dass das Verhältnis Höhe (h1, h2) des Wirbel-Generators (9, 9') zur Höhe (H1, H2) des Teilkanals (41, 42) so gewählt ist, dass der erzeugte Wirbel unmittelbar stromabwärts des Wirbel-Generators die volle Teilkanalhöhe (H1, H2) oder die volle Höhe des Kanals (H1+H2) ausfüllt.

## Claims

1. Mixing device for mixing two or more fluids presenting equal or non-equal mass flow rates, wherein said fluids to be mixed flow along a partitioning wall (22) having a plurality of vortex generators (9, 9') on its downstream end, which present surfaces for free flow therearound, with several ones of said generators being disposed side by side, wherein the side surfaces (11, 13) of said vortex generator are flush with one side of said partitioning wall (22) and enclose a pointed angle (α) among them, wherein longitudinally oriented edges (12, 14) of said side surfaces (11, 13) extend at an angle of incidence (θ) relative to said partitioning wall (22) and both side surfaces (11, 13) enclose together a connecting edge (16) that extends orthogonally with respect to said partitioning wall (22) and forms an edge (16) which the flow acts upon first, wherein moreover
- one roof surface consists of two partial roof surfaces (1,2),
- said partial roof surfaces (1, 2) present longitudinally oriented edges and are flush with the edges (12, 14) of said side surfaces (11, 13),
- said partial roof surfaces (1, 2) are connected to each other via a connecting edge (10),
- the downstream rear edges (5, 6) of said partial roof surfaces (1, 2) enclose with said partitioning wall (22) an angle (y) such that said rear edges (5, 6) are substantially located on the other side of said partitioning wall, relative to said side surfaces (11, 13), and
- a bottom surface consists of two partial bottom surfaces (3, 4) connected to each other via a connecting edge (30) and to said partial roof surfaces (1, 2) via said rear edges (5, 6).

2. Mixing device according to Claim 1,
characterised in
that said partial bottom surfaces (3, 4) are formed by said partitioning wall (22) and
that said vortex generator (9, 9') consisting of two side surfaces (11, 13) and two partial roof surfaces (1, 2) is disposed on said partitioning wall (22).

3. Mixing device according to Claim 1,
**characterised in**
**that** said rear edges (5, 6) of said partial roof surfaces (1, 2) are disposed in a plane orthogonal on an axis of symmetry (17).

4. Mixing device according to Claim 1, **characterised in that** said two side surfaces (11, 13) enclosing said pointed angle (α) as well as said partial roof surfaces (1, 2) of said vortex generator (9) are disposed in symmetry to a plane of symmetry formed by an axis of symmetry (17) and said connecting edge (16).

5. Mixing device according to Claim 1, **characterised in that** said connecting edge (16) and/or said longitudinally oriented edges (12, 14) of said roof surface present a sharp configuration.

6. Mixing device according to Claim 1, **characterised in that** said partitioning wall (22) is disposed in a dual-channel container, with two partial channels (41; 42) being formed, and that the same number of vortex generators (9, 9') is disposed in each partial channel, and that said vortex generators are fastened on both sides on said partitioning wall (22).

7. Mixing device according to Claim 6, **characterised in that** the ratio of the height (h1, h2) of said vortex generator (9, 9') to the height (H1, H2) of said partial channel (41, 42) is so selected that the vortex so generated covers the complete height (H1, H2) of said partial channel or the complete height of said channel (H1+H2) directly downstream of said vortex generator.

## Revendications

1. Dispositif mélangeur à mélanger deux ou plus fluides, qui présentent chacun un débit de passage de masse égal ou non égal, dans lequel les fluides à mélanger s'écoulent le long d'une cloison (22) à une pluralité de générateurs de tourbillons générateurs de tourbillons (9, 9') à son extrémité en aval, qui présentent des surfaces pour un courant libre y autour, à plusieurs desdits générateurs étant disposés côté à côté, dans lequel les faces latérales (11, 13) dudit générateur de tourbillons sont à fleur d'un côté de ladite cloison (22) et renferment un angle pointu (α) y entre, dans lequel des arêtes (12, 14) desdites faces latérales (11, 13), qui sont orientées en sens longitudinal (12, 14), s'étendent à un angle d'incidence (θ) relativement à ladite cloison (22), et dans lequel les deux faces latérales (11, 13) renferment ensemble une arête de liaison (16), qui s'étend à un angle droit relatif à ladite cloison (22), en formant une arête (16) sur lequel agit le courant d'abord, dans lequel en outre:
- une face de toit consiste en deux faces de toit partielles(1, 2),
- lesdites faces de toit partielles (1, 2) présent des arêtes orientées en sens longitudinal et afleur des arêtes (12, 14) desdites faces latérales (11, 13),
- lesdites faces de toit partielles (1, 2) sont reliées l'une à l'autre via une arête de liaison (10),
- les arêtes arrièrent en aval (5, 6) desdites faces de toit partielles (1, 2) renferment, avec ladite cloison (22), un angle (y) de façon que lesdites arêtes de derrière (5, 6) soient essentiellement positionnées sur l'autre côté de ladite cloison, relativement auxdites faces latérales (11, 13), et
- une face de fond consiste en deux faces de fond partielles (3, 4) reliées l'une à l'autre via une arête de liaison (30) et auxdites faces de toit partielles (1, 2) via lesdites arêtes de derrière (5, 6).

2. Dispositif mélangeur selon la revendication 1,
**caractérisé en ce**
**que** lesdites faces de fond partielles (3, 4) sont formées par ladite cloison (22) et en ce que ledit générateur de tourbillons (9, 9'), composé de deux faces latérales (11, 13) et de deux faces de toit partielles (1, 2), est disposé sur ladite cloison (22).

3. Dispositif mélangeur selon la revendication 1,
**caractérisé en ce**
**que** lesdites arêtes de derrière (5, 6) desdites faces de toit partielles (1, 2) sont disposées dans un plan orthogonal sur un axe de symétrie (17).

4. Dispositif mélangeur selon la revendication 1, **caractérisé en ce que** lesdites deux faces latérales (11, 13), qui renferment ledit angle pointu angle (α) ainsi que lesdites deux faces de toit partielles (1, 2) dudit générateur de tourbillons (9), sont disposé en symétrie relativement à un plan de symétrie formé par un axe de symétrie (17) et par l'arête de liaison (16).

5. Dispositif mélangeur selon la revendication 1, **caractérisé en ce que** ladite arête de liaison (16) et/ou lesdites arêtes orientées en sens longitudinal (12, 14) de ladite face de toit présentent une configuration vive.

6. Dispositif mélangeur selon la revendication 1, **caractérisé en ce que** ladite cloison (22) est disposée dans un conteneur à deux voies, où deux voies partielles (41, 42) sont formées, et en ce que le même nombre de générateurs de tourbillons (9, 9') est disposé dans chaque voie partielle, et en ce que lesdits générateurs de tourbillons sont fixés sur les deux côtés sur ladite cloison (22).

7. Dispositif mélangeur selon la revendication 6, **caractérisé en ce que** le rapport entre la hauteur (h1, h2) dudit générateur de tourbillons (9, 9') et la hauteur (H1, H2) de ladite voie partielle (41, 42) est choisi des façon que le tourbillon ainsi engendré couvre toute la hauteur (H1, H2) de ladite voie partielle, ou toute la hauteur de ladite voie (H1+H2) directement en aval dudit générateur de tourbillons.
